# EUROPÄISCHE PATENTSCHRIFT

(11) **EP 1 211 465 B1**
(45) Veröffentlichungstag und Bekanntmachung des Hinweises auf die Patenterteilung: **27.08.2008**
(21) Anmeldenummer: 01126328.2
(22) Anmeldetag: 06.11.2001
(51) Int. Cl.: F24C 15/02

(54) **Haushaltsgerät**
Household appliance
Appareil ménager

(30) Priorität: 29.11.2000 DE 10059169
(43) Veröffentlichungstag der Anmeldung: 05.06.2002
(73) Patentinhaber: BSH Bosch und Siemens Hausgeräte GmbH, 81739 München (DE)
(72) Erfinder: Wilsdorf, Gerd, 82140 Olching (DE)

(56) Entgegenhaltungen:
- DE-U- 1 717 890
- FR-A- 2 409 458

## Beschreibung

Die Erfindung betrifft ein Haushaltsgerät, insbesondere Gargerät oder Geschirrspüler, mit einem Gerätegehäuse und mindestens einer das Gerätegehäuse verschließenden Tür, wobei eine Frontplatte der Tür aus Glas oder Glaskeramik besteht und mit einem Griffelement zum Öffnen und/oder Verschließen der Tür versehen ist.

Aus der Praxis ist es bekannt, Türen von Backöfen und Geschirrspülern so auszugestalten, dass die Griffelemente nicht nach vorne hervorspringen. Zu diesem Zweck ist das Griffelement beispielsweise als Griffmuschel ausgebildet, die durch eine bewegliche Klappe abgedeckt ist. Durch Eindrücken der Abdeckklappe wird die Griffmuschel zugänglich und somit das Öffnen der Tür über das Griffelement ermöglicht. Der Aufbau dieser Griffelemente mit den beweglichen Abdeckklappen ist jedoch sehr aufwendig und störanfällig.

Weiterhin ist aus der DE 37 12 232 C2 eine Hausgerätefront bekannt, die aus einem geteilten, rahmenlosen zweiteiligen Vorsatzscheibenkörper besteht. Zwischen der Frontplatte für eine Schalterebene und der Frontplatte für eine Backofentür befindet sich eine gesonderte, mit der Frontebene des Vorsatzscheibenkörpers bündig verlaufende Backofen-, Türgriff- und Lüftungsgitteranordnung. Auch die Ausbildung dieser mehrteiligen Frontplatte ist in der Praxis sehr arbeitsaufwendig und somit teuer.

Davon ausgehend liegt der Erfindung die Aufgabe zugrunde, ein Griffelement für ein Haushaltsgerät der eingangs genannten Art so auszugestalten, dass dieses einfach und kostengünstig herstellbar ist und darüber hinaus einfach zu bedienen ist.

Die Aufgabe wird erfindungsgemäß dadurch gelöst, dass das Griffelement als eine Hinterschneidung bildende plastische Einformung in der Frontplatte ausgebildet ist.

Die erfindungsgemäße Ausbildung des Griffelements zeichnet sich somit dadurch aus, dass das versenkte Griffelement direkt durch dreidimensionale Verformung aus dem Material der Frontplatte hergestellt ist und somit das versenkte Griffelement ohne zusätzliche Materialien in die Frontplatte integriert ist.

Gemäß einer ersten Ausführungsform der Erfindung ist die Hinterschneidung durch einen U-förmigen Einschnitt der Frontplatte gebildet ist, wobei der solchermaßen freigeschnittene Teilbereich der Frontplatte zwischen den beiden parallelen Schenkeln des U-förmigen Einschnitts in das Innere der Frontplatte hinein abgewinkelt ist. Die Ausbildung dieser plastischen Einformung der Frontplatte erfolgt vorzugsweise während des Aushärtens des Materials der Frontplatte, da sich zu diesem Zeitpunkt das Material noch einfach formen lässt.

Gemäß einer alternativen Ausführungsform der Erfindung ist die Hinterschneidung durch einen im wesentlichen linearen Einschnitt der Frontplatte gebildet , wobei das Material der Frontplatte einseitig längs dieses Einschnitts vorzugsweise prismenförmig dreidimensional plastisch in das Innere der Frontplatte hinein verformt ist.

Da beim Benutzen des Griffelements im Bereich der Hinterschneidung hohe Belastungen der Frontplatte auftreten, wird vorgeschlagen, dass die Frontplatte im Bereich der Hinterschneidung verstärkt ausgebildet ist, insbesondere dadurch, dass auf der Rückseite der Frontplatte ein Verstärkungsmaterial auf die Frontplatte aufgebracht, insbesondere aufgeklebt, ist.

Schließlich wird mit der Erfindung vorgeschlagen, dass die Hinterschneidung so angeordnet ist, dass sie von unten hintergreifbar ist. Diese Anordnung und Ausbildung der Hinterschneidung ist ergonomisch besonders günstig, da diese so mit vier nach oben gerichteten Fingern gut zu hintergreifen ist.

Weitere Merkmale und Vorteile der Erfindung ergeben sich anhand der nachfolgenden Beschreibung der zugehörigen Zeichnung, in der zwei Ausführungsbeispiele eines erfindungsgemäßen Haushaltsgeräts nur beispielhaft schematisch dargestellt sind. In der Zeichnung zeigt:
- Figur 1: eine Vorderansicht einer ersten Ausführungsform einer Frontplatte eines erfindungsgemäßen Haushaltsgeräts zu Beginn der Fertigung des Griffelements;
- Figur 2a: eine Figur 1 entsprechende Ansicht, jedoch das fertige Griffelement darstellend;
- Figur 2b: eine Seitenansicht der Frontplatte gemäß Figur 2a;
- Figur 3: eine Vorderansicht einer zweiten Ausführungsform einer Frontplatte eines erfindungsgemäßen Haushaltsgeräts zu Beginn der Fertigung des Griffelements;
- Figur 4a: eine Figur 3 entsprechende Ansicht, jedoch das fertige Griffelement darstellend;
- Figur 4b: eine Seitenansicht der Frontplatte gemäß Figur 4a.

In den Abbildungen Figur 1 bis 4b sind schematisch nur Frontplatten 1 von Haushaltsgerätetüren dargestellt. Zum Öffnen und/oder Verschließen der Tür eines Haushaltsgeräts, wie beispielsweise eines Gargeräts oder eines Geschirrspülers, ist die Frontplatte 1 einer jeden Tür mit einem Griffelement 2 versehen. Die dargestellten Frontplatten 1 bestehen aus Glas oder Glaskeramik.

Um ergonomisch günstig gestaltete Griffelemente 2 zu schaffen, die ein leichtes und sicheres Bedienen der Tür erlauben, weisen die Frontplatten 1 beider dargestellten Ausführungsformen Griffelemente 2 mit Hinterschneidungen 3 auf, wobei die Hinterschneidungen 3 dadurch gebildet sind, dass das Material der Frontplatten 1 wenigstens einen Einschnitt 4 aufweist und das Material im Bereich dieses Einschnitts 4 plastisch in das Innere der Frontplatte 1 hinein eingeformt ist.

Bei der ersten Ausführungsform gemäß den Abbildungen Figur 1 bis 2b ist der Einschnitt 4 U-förmig ausgebildet und ein Teilbereich 5 der Frontplatte 1 zwischen den beiden parallelen Schenkeln des U-förmigen Einschnitts 4 in das Innere der Frontplatte 1 hinein abgewinkelt. Bei der dargestellten Ausführungsform ist der Einschnitt 4 so angeordnet, dass die Hinterschneidung 3 von unten zugänglich ist, was eine besonders einfache und ergonomisch günstige Ausgestaltung des Griffelements 2 darstellt. Selbstverständlich ist es auch möglich, den Einschnitt 4 sowie den abgewinkelten Teilbereich 5 so anzuordnen, dass die Hinterschneidung 3 nur von oben, rechts oder links zu hintergreifen ist.

Das Ausbilden des nach innen abgewinkelten Teilbereichs 5 der Frontplatte 1 erfolgt insbesondere bei der Verwendung von Glas oder Glaskeramik als Frontplattenmaterial während des Aushärtens des Materials, da es sich in diesem Zustand noch plastisch verformen lässt.

Bei der in den Abbildungen Figur 3 bis 4b dargestellten zweiten Ausführungsform zur Ausbildung der Griffelemente 2 ist der Einschnitt 4 in dem Material der Frontplatte 1 im wesentlichen linear ausgebildet. Zur Erzeugung der Hinterschneidung 3 ist das Frontplattenmaterial einseitig und 4 längs dieses Einschnitts 4 plastisch in das Innere der Frontplatte 1 hinein verformt. Wie aus Figur 4a und 4b ersichtlich, ist dieser plastisch eingeformte Teilbereich 5 in etwa prismenförmig dreidimensional ausgebildet. Auch bei dieser dargestellten Ausführungsform des Griffelements 2 ist es neben der Ausbildung der nach unten offenen Hinterschneidung 3 möglich, die Hinterschneidung auch von oben, links oder rechts zugänglich auszubilden.

Das Ausbilden des plastisch eingeformten Teilbereichs 5 erfolgt wiederum vorteilhafterweise während des Aushärtens des Frontplattenmaterials.

Da gerade beim Öffnen der Tür große Kräfte auf den Bereich der Frontplatte 1 mit der Hinterschneidung 4 einwirken können, weist die Frontplatte 1 im Bereich der Hinterschneidung 4 auf der Rückseite 1a eine Verstärkung 6 auf. Bei der Verstärkung 6 kann es sich beispielsweise um eine Verdickung des Materials der Frontplatte 1 oder um ein zusätzliches Material handeln, das auf die Rückseite 1a der Frontplatte 1 aufgebracht, insbesondere aufgeklebt, wurde.

Die solchermaßen ausgebildeten Griffelemente 2 zeichnen sich dadurch aus, dass sie einerseits nicht über die Vorderseite 1b der Frontplatte 1 der Tür hervorstehen und andererseits ohne zusätzliche Hilfsmittel direkt in das Material der Frontplatte 1 hinein ausgebildet sind, wodurch die Herstellung dieser Griffelemente 2 besonders einfach und kostengünstig ist.

## Patentansprüche

1. Haushaltsgerät, insbesondere Gargerät oder Geschirrspüler, mit einem Gerätegehäuse und mindestens einer das Gerätegehäuse verschließenden Tür, wobei eine Frontplatte (1) der Tür aus Glas oder Glaskeramik besteht und mit einem Griffelement (2) zum Öffnen und/oder Verschließen der Tür versehen ist, **dadurch gekennzeichnet, dass** das Griffelement (2) als eine eine Hinterschneidung (3) bildende plastische Einformung in der Frontplatte (1) ausgebildet ist.

2. Haushaltsgerät nach Anspruch 1, **dadurch gekennzeichnet, dass** die Hinterschneidung (3) durch einen U-förmigen Einschnitt (4) der Frontplatte (1) gebildet ist und ein solchermaßen freigeschnittener Teilbereich (5) der Frontplatte (1) zwischen den beiden parallelen Schenkeln des U-förmigen Einschnitts (4) in das Innere der Frontplatte (1) hinein abgewinkelt ist.

3. Haushaltsgerät nach Anspruch 2, **dadurch gekennzeichnet, dass** das Abwinkeln des freigeschnittenen Teilbereichs (5) der Frontplatte (1) in das Innere der Frontplatte (1) während des Aushärtens des Frontplattenmaterials erfolgt.

4. Haushaltsgerät nach Anspruch 1, **dadurch gekennzeichnet, dass** die Hinterschneidung (3) durch einen im wesentlichen linearen Einschnitt (4) der Frontplatte (1) gebildet ist und dass einseitig das Material der Frontplatte (1) längs dieses Einschnitts (4) plastisch in das Innere der Frontplatte (1) hinein verformt ist.

5. Haushaltsgerät nach Anspruch 4, **dadurch gekennzeichnet, dass** das plastisch verformte Material der Frontplatte (1) prismenförmig dreidimensional ins Innere der Frontplatte (1) eingedrückt ist.

6. Haushaltsgerät nach mindestens einem der Ansprüche 1 bis 5, **dadurch gekennzeichnet, dass** die Frontplatte (1) im Bereich der Hinterschneidung (3) verstärkt ausgebildet ist.

7. Haushaltsgerät nach Anspruch 6, **dadurch gekennzeichnet, dass** zur Verstärkung auf der Rückseite (1a) der Frontplatte (1) eine Verstärkung (6) auf die Frontplatte (1) aufgebracht, insbesondere aufgeklebt, ist.

8. Haushaltsgerät nach mindestens einem der Ansprüche 1 bis 7, **dadurch gekennzeichnet, dass** die Hinterschneidung (3) so angeordnet ist, dass sie von unten hintergreifbar ist.

## Claims

1. Domestic appliance, particularly cooking appliance or dishwasher, with an appliance housing and at least one door closing the appliance housing, wherein a front plate (1) of the door consists of glass or glass-ceramic and is provided with a grip element (2) for opening and/or closing the door, **characterised in that** the grip element (2) is formed as a plastic shaping in, which forms an undercut (3), in the front plate (1).

2. Domestic appliance according to claim 1, **characterised in that** the undercut (3) is formed by a U-shaped incision (4) of the front plate (1), and a part region (5), which is thus cut free, of the front plate (1) between the two parallel limbs of the U-shaped incision (4) is bent over into the interior of the front plate (1).

3. Domestic appliance according to claim 2, **characterised in that** the bending over of the cut-free part region (5) of the front plate (1) into the interior of the front plate (1) is carried out during hardening of the front plate material.

4. Domestic appliance according to claim 1, **characterised in that** the undercut (3) is formed by a substantially linear incision (4) of the front plate (1) and that on one side the material of the front plate (1) is plastically deformed along this incision (4) into the interior of the front plate (1).

5. Domestic appliance according to claim 4, **characterised in that** the plastically deformed material of the front plate (1) is pressed three-dimensionally in prism shape into the interior of the front plate (1).

6. Domestic appliance according to at least one of claims 1 to 5, **characterised in that** the front plate (1) is constructed to be reinforced in the region of the undercut (3).

7. Domestic appliance according to claim 6, **characterised in that** a reinforcement (6) on the front plate (1) is mounted, in particular glued, on the rear side (1a) of the front plate (1) for the reinforcing.

8. Domestic appliance according to at least one of claims 1 to 7, **characterised in that** the undercut (3) is so arranged that it can be engaged behind from below.

## Revendications

1. Appareil ménager, notamment appareil de cuisson ou lave-vaisselle, comprenant un boîtier d'appareil et au moins une porte fermant le boîtier d'appareil, une plaque frontale (1) de la porte étant constituée de verre ou de vitrocéramique et munie d'un élément de préhension (2) pour ouvrir et/ou fermer la porte, **caractérisé en ce que** l'élément de préhension (2) est réalisé comme un moulage plastique formant une contre-dépouille dans la plaque frontale (1).

2. Appareil ménager selon la revendication 1, **caractérisé en ce que** la contre-dépouille (3) est formée par une entaille (4) en forme de U de la plaque frontale (1) et **en ce qu'**une zone partielle (5) de la plaque frontale (1), dégagée de telle manière par découpage, est repliée à l'intérieur de la plaque frontale (1) entre les deux côtés parallèles de l'entaille (4) en forme de U.

3. Appareil ménager selon la revendication 2, **caractérisé en ce que** le pliage de la zone partielle (5), dégagée par découpage, de la plaque frontale (1) à l'intérieur de la plaque frontale (1) est réalisé pendant le durcissement du matériau de la plaque frontale.

4. Appareil ménager selon la revendication 1, **caractérisé en ce que** la contre-dépouille (3) est formée par une entaille (4) essentiellement linéaire de la plaque frontale (1) et **en ce que** le matériau de la plaque frontale (1) est façonné d'un côté, le long de cette entaille (4) de manière plastique à l'intérieur de la plaque frontale (1).

5. Appareil ménager selon la revendication 4, **caractérisé en ce que** le matériau, façonné de manière plastique, de la plaque frontale (1) est pressé de manière tridimensionnelle en forme de prisme à l'intérieur de la plaque frontale (1).

6. Appareil ménager selon au moins l'une quelconque des revendications 1 à 5, **caractérisé en ce que** la plaque frontale (1) est exécutée de manière renforcée dans la partie de la contre-dépouille (3).

7. Appareil ménager selon la revendication 6, **caractérisé en ce qu'**un renforcement est appliqué, notamment collé, sur la plaque frontale (1) pour le renforcement au dos (1 a) de la plaque frontale (1).

8. Appareil ménager selon au moins l'une quelconque des revendications 1 à 7, **caractérisé en ce que** la contre-dépouille (3) est disposée de manière à ce qu'elle puisse être saisie par l'arrière depuis le bas.
